# EUROPÄISCHE PATENTSCHRIFT

(11) **EP 2 510 585 B1**
(45) Veröffentlichungstag und Bekanntmachung des Hinweises auf die Patenterteilung: **03.09.2014**
(21) Anmeldenummer: 10784704.8
(22) Anmeldetag: 23.11.2010
(51) Int. Cl.: H01R 9/26, H01R 4/30

(54) **ELEKTRISCHE KLEMME, INSBESONDERE REIHENKLEMME, MIT EINEM GEHÄUSE UND EINER AN DEM GEHÄUSE GEHALTENEN STROMSCHIENE**
ELECTRICAL TERMINAL, IN PARTICULAR TERMINAL BLOCK, WITH A HOUSING AND A CONDUCTOR BAR HELD ON THE HOUSING
BORNE ÉLECTRIQUE, EN PARTICULIER BORNE SERRE-FILS, AVEC UN BOÎTIER ET UN RAIL ÉLECTRIQUE MAINTENU PAR LE BOÎTIER

(30) Priorität: 11.12.2009 DE 102009057854
(43) Veröffentlichungstag der Anmeldung: 17.10.2012
(73) Patentinhaber: Phoenix Contact GmbH & Co. KG, 32825 Blomberg (DE)
(72) Erfinder: DIESSEL, Thorsten, 32120 Hiddenhausen (DE)
(74) Vertreter: Muth, Bruno
(86) Internationale Anmeldenummer: PCT/EP2010/007080
(87) Internationale Veröffentlichungsnummer: WO 2011/069600

(56) Entgegenhaltungen:
- EP-A2- 1 758 206
- FR-A- 1 173 759
- GB-A- 2 056 793
- US-B1- 6 361 382

## Beschreibung

Die vorliegende Erfindung bezieht sich auf eine elektrische Klemme, insbesondere Reihenklemme, mit einem Gehäuse und einer an dem Gehäuse gehaltenen Stromschiene gemäß dem Oberbegriff des Anspruchs 1.

Elektrische Klemmen sind hinlänglich bekannt. Beispielsweise bietet die Fa. Phoenix Contact mit dem Reihenklemmensystem CLIPLINE complete, RT Ring-Lug Terminal eine derartige Bolzenanschlussklemme an.

Die bekannte Bolzenanschlussklemme weist ein Gehäuse und eine an dem Gehäuse gehaltene Stromschiene auf. Ferner umfasst die bekannte Klemme eine Befestigungsschraube oder eine Befestigungsmutter, die in der Benutzungslage der elektrischen Klemme mit einer dazu korrespondierenden Mutter oder Schraube derart zusammenwirkt, dass ein mit der Stromschiene elektrisch zu verbindender elektrischer Leiter zwischen der Mutter oder Schraube und der Stromschiene eingeklemmt ist.

Aus der GB 2 056 793 A ist eine elektrische Klemme bekannt, welche ein Gehäuse, eine an dem Gehäuse gehaltene Stromschiene und eine Befestigungsschraube aufweist. Die Befestigungsschraube wirkt in der Benutzungslage der elektrischen Klemme mit einer dazu korrespondierenden Mutter derart zusammen, dass ein mit der Stromschiene elektrisch zu verbindender Leiter zwischen der Mutter und der Stromschiene eingeklemmt ist.

Eine derartige elektrische Klemme ist auch aus der US 6 361 382 B1 bekannt, wobei hier ferner die Mutter senkrecht zur Mittelachse der Mutter von dem Gehäuse eingefasst ist, wobei das Gehäuse in dem Kontaktbereich korrespondierend zu der Außen-kontur der Mutter ausgebildet ist.

Der vorliegenden Erfindung liegt die Aufgabe zugrunde, eine elektrische Klemme anzugeben, bei der die Drehmomentübertragung von der Befestigungsschraube oder - mutter auf das Gehäuse verbessert ist.

Diese Aufgabe wird durch eine elektrische Klemme mit den Merkmalen des Anspruchs 1 gelöst. Die Unteransprüche betreffen vorteilhafte Weiterbildungen der Erfindung.

Ein wesentlicher Vorteil der erfindungsgemäßen elektrischen Klemme liegt insbesondere darin, dass die Drehmomentübertragung von der Befestigungsschraube oder - mutter auf das Gehäuse verbessert ist. Dadurch, dass in der Montagelage der elektrischen Klemme der Schraubenkopf der Befestigungsschraube an dessen oder die Befestigungsmutter an deren Außenumfang in Richtung senkrecht zu der Mittelachse der Befestigungsschraube oder -mutter vollständig von dem Gehäuse eingefasst ist, wobei das Gehäuse in dem Kontaktbereich korrespondierend zu der Außenkontur der Befestigungsschraube oder -mutter ausgebildet ist, ist die Kontaktfläche zwischen der Befestigungsschraube oder -mutter und dem Gehäuse maximiert, so dass das über die Befestigungsschraube oder -mutter in die elektrische Klemme eingeleitete Drehmoment an das Gehäuse weitergeleitet werden kann, bei gleichzeitiger Reduzierung der mechanischen Beanspruchung in der einzelnen Kontaktfläche. Auf diese Weise können bei der elektrischen Verbindung eines elektrischen Leiters mit der Stromschiene der elektrischen Klemme größere Drehmomente realisiert werden, ohne dabei das Gehäuse der elektrischen Klemme zu beschädigen oder gar zu zerstören. Dies ist gerade bei den sogenannten Bolzenanschlussklemmen von Bedeutung, da diese für elektrische Verbindungsaufgaben ausgewählt werden, bei denen es insbesondere auf einen robusten elektrischen und mechanischen Kontakt und eine weitgehende Wartungsfreiheit ankommt. An dem Gehäuse ist eine Sicherungslasche angeordnet, wobei die Sicherungslasche von einer Öffnungslage in eine Sicherungslage überführbar ist und in der Sicherungslage die Stromschiene in der Montagelage der elektrischen Klemme in Richtung parallel zu der Mittelachse der Befestigungsschraube oder - mutter zwischen dem Gehäuse und der Sicherungslasche fixiert ist. Auf diese Weise ist es zum einen möglich, zur Vereinfachung der Montage der Stromschiene und damit der elektrischen Klemme, ausreichend Spiel zwischen dem Gehäuse und der Stromschiene vorzusehen. Zum anderen gewährleistet die Sicherungslasche die korrekte Lage der Stromschiene in der Benutzungslage der elektrischen Klemme. Die Benutzungslage der elektrischen Klemme ist die Lage, in welcher der elektrische Leiter mit der Stromschiene der elektrischen Klemme in elektrisch leitender Verbindung steht, nämlich zwischen der Mutter oder Schraube und der Stromschiene eingeklemmt ist.

Grundsätzlich ist die elektrische Klemme nach Art, Material und Dimensionierung in weiten geeigneten Grenzen frei wählbar. Dies gilt auch für die Befestigungsschraube oder -mutter sowie die dazu korrespondierende Mutter oder Schraube. Insbesondere ist es aus Kostengründen sinnvoll, hier auf genormte Schrauben und Muttern zurückzugreifen. Besonders vorteilhaft ist es, wenn die Befestigungsschraube oder -mutter und die dazu korrespondierende Mutter oder Schraube als Sechskantschrauben u. - muttern ausgebildet sind, da diese besonders robust und leicht verfügbar sind.

Eine vorteilhafte Weiterbildung sieht vor, dass das Gehäuse ein Sicherungsmittel aufweist, welches die Stromschiene in der Montagelage der elektrischen Klemme in einer Richtung senkrecht zu der Mittelachse der Befestigungsschraube oder -mutter fixiert. Auf diese Weise ist die korrekte Lage der Stromschiene in der Montagelage der elektrischen Klemme in dieser Richtung gewährleistet. Besonders vorteilhaft ist es, wenn das Gehäuse Sicherungsmittel aufweist, welche die Stromschiene in der Montagelage der elektrischen Klemme in beide Richtungen senkrecht zu der Mittelachse der Befestigungsschraube oder -mutter fixiert. Hierdurch ist die Stromschiene in der Ebene senkrecht zu der Mittelachse der Befestigungsschraube oder -mutter festgelegt.

Grundsätzlich ist die Sicherungslasche nach Art, Material und Anordnung in weiten geeigneten Grenzen frei wählbar. Vorteilhafterweise weist die Sicherungslasche einen Anpressvorsprung auf, wobei der Anpressvorsprung die Stromschiene in der Sicherungslage der Sicherungslasche gegen das Gehäuse vorspannt. Hierdurch ist die Funktion der Sicherungslasche auf konstruktiv einfache und robuste Weise realisiert. Eine besonders vorteilhafte Weiterbildung der beiden vorgenannten Ausführungsformen sieht vor, dass die Sicherungslasche ein Verriegelungsmittel aufweist, das in der Sicherungslage der Sicherungslasche mit einem dazu korrespondierend ausgebildeten Schloss des Gehäuses derart zusammenwirkt, dass die Sicherungslasche in der Sicherungslage fixiert ist. Auf diese Weise ist gewährleistet, dass die Sicherungslasche auch unter schwierigen Einsatzbedingungen, wie beispielsweise bei Vibrationen der elektrischen Klemme, in der Sicherungslage verbleibt. Dabei kann die durch das Verriegelungsmittel und das Schloss gebildete Verbindung je nach Anwendungsfall sowohl lösbar als auch unlösbar ausgebildet sein. Die jeweils geeignete Verbindungstechnik, wie beispielsweise die Rastverbindung, wird der Fachmann aus den ihm bekannten Verbindungstechniken bedarfsgerecht auswählen.

Eine andere vorteilhafte Weiterbildung der Ausführungsform mit Sicherungslasche sieht vor, dass die Sicherungslasche an dem Gehäuse angeformt ist. Hierdurch ist die Herstellung und Montage der Sicherungslasche vereinfacht und die Sicherungslasche gleichzeitig gegen Verlust gesichert.

Eine weitere vorteilhafte Weiterbildung sieht vor, dass die Mutter oder Schraube an dem Gehäuse festgelegt ist. Auf diese Weise ist die Mutter oder Schraube, auch wenn die elektrische Klemme noch nicht in die Benutzungslage überführt worden ist, ebenfalls wirksam vor Verlust gesichert.

Grundsätzlich ist die erfindungsgemäße elektrische Klemme als Einzelklemme ausführbar. In vielen Anwendungsfällen ist es jedoch erforderlich, mehrere elektrische Klemmen elektrisch miteinander zu verbinden. Um die einzelnen elektrischen Klemmen zueinander räumlich auszurichten, werden üblicherweise Tragschienen verwendet. Deshalb sieht eine vorteilhafte Weiterbildung vor, dass die elektrische Klemme ein Verbindungsmittel aufweist, mit dem die elektrische Klemme an einer Tragschiene halterbar ist.

Insbesondere bei einer als Reihenklemme ausgebildeten elektrischen Klemme besteht eine vorteilhafte Weiterbildung darin, dass das Gehäuse eine elektrische lsolierwand aufweist, wobei die elektrische Isolierwand aneinander angrenzende elektrische Klemmen voneinander elektrisch isoliert. Hierdurch ist die erforderliche Kriechstromfestigkeit auf konstruktiv besonders einfache Weise realisiert. Dies gilt insbesondere für Ausführungsformen, bei denen die elektrische Klemme mit elektrischen Leitern verbunden werden muss, die keine isolierten Kabelschuhe oder dergleichen aufweisen.

Anhand der beigefügten, grob schematischen Zeichnungen wird die Erfindung nachfolgend näher erläutert. Dabei zeigt:
- Fig. 1: ein erstes Ausführungsbeispiel einer erfindungsgemäßen elektrischen Klemme in einer teilweisen Explosionsdarstellung,
- Fig. 2: das erste Ausführungsbeispiel in der Montagelage der elektrischen Klemme in teilweiser Darstellung, wobei die Sicherungslasche in der Öffnungslage dargestellt ist,
- Fig. 3: das erste Ausführungsbeispiel in der Benutzungslage der elektrischen Klemme in teilweiser Darstellung, wobei die Sicherungslasche in der Sicherungslage dargestellt ist und
- Fig. 4: ein zweites Ausführungsbeispiel einer erfindungsgemäßen elektrischen Klemme in einer teilweisen Explosionsdarstellung analog zur Fig. 1.

In Fig. 1 ist ein erstes Ausführungsbeispiel einer erfindungsgemäßen elektrischen Klemme dargestellt. Die Elektrische Klemme ist hier als Reihenklemme ausgebildet. Sie weist ein Gehäuse 2 und eine an dem Gehäuse 2 gehaltene Stromschiene 4, sowie eine Befestigungsmutter 6 auf, die in der in Fig. 3 dargestellten Benutzungslage der elektrischen Klemme mit einer dazu korrespondierenden Schraube 8 derart zusammenwirkt, dass ein mit der Stromschiene 4 elektrisch zu verbindender elektrischer Leiter, der hier nicht dargestellt ist, zwischen der Schraube 8 und der Stromschiene 4 eingeklemmt ist. Die Befestigungsmutter 6 ist hier als Sechskantmutter und die Schraube 8 ist hier als Sechskantschraube ausgebildet. Das Gehäuse 2 ist aus einem elektrischen Isolierwerkstoff, nämlich einem Kunststoff, hergestellt. Hierfür geeignete Kunststoffe sind dem Fachmann bekannt. Die vorliegende elektrische Klemme weist zwei Anschlussseiten auf, so dass nicht dargestellte elektrische Leiter beiderseits der elektrischen Klemme mit der Stromschiene 4 verbindbar sind. Da diese konstruktiv identisch ausgebildet sind, gelten die Ausführungen anhand einer Anschlussseite analog für die andere Anschlussseite. Die Erfindung ist jedoch nicht darauf beschränkt. Grundsätzlich ist es möglich, dass sowohl weniger wie auch mehr Anschlussseiten bzw. Anschlussstellen vorgesehen sind.

In der in Fig. 2 dargestellten Montagelage der elektrischen Klemme ist die Befestigungsmutter 6 an deren Außenumfang in Richtung senkrecht zu der Mittelachse 10 der Befestigungsmutter 6 vollständig von dem Gehäuse 2 eingefasst, wobei das Gehäuse 2 in dem Kontaktbereich korrespondierend zu der Außenkontur der Befestigungsmutter 6 ausgebildet ist. Wie aus der Zusammenschau der Fig. 1 und 2 deutlich hervorgeht, wird die Befestigungsmutter 6 bei dem Zusammenbau der elektrischen Klemme, also bei deren Überführung in die in Fig. 2 dargestellte Montagelage, in eine zu der Außenkontur der Befestigungsmutter 6 ausgeformte Aufnahme 12 in dem Gehäuse 2 in der Blattebene von oben, also in Richtung parallel zu der Mittelachse 10 der Befestigungsmutter 6, eingeführt.

Deutlich zu erkennen ist, dass die Aufnahme 12 korrespondierend zu der Außenkontur der Befestigungsmutter 6, also zu deren Außenumfang in Richtung senkrecht zu der Mittelachse 10 der Befestigungsmutter 6, ausgebildet ist. Hierdurch liegen die Kontaktflächen 6.1 der Befestigungsmutter 6 und die Kontaktflächen 12.1 der Aufnahme 12 im Wesentlichen ohne Spiel nebeneinander, so dass das bei der Befestigung des nicht dargestellten elektrischen Leiters durch die Schraube 8 und damit die Befestigungsmutter 6 in die elektrische Klemme eingeleitete Drehmoment in gewünschter Weise in das Gehäuse 2 weitergeleitet wird. Im Wesentlichen ohne Spiel heißt hier, dass lediglich soviel Spiel vorgesehen ist, dass die Befestigungsmutter 6 bei der Überführung der elektrischen Klemme in die Montagelage ohne Schwierigkeiten in die Aufnahme 12 eingeführt werden kann. Evtl. ist hierfür, je nach gewünschtem Anwendungsfall, auch Werkzeugeinsatz erforderlich, um beispielsweise einen engeren Sitz der Befestigungsmutter 6 in der Aufnahme 12 realisieren zu können.

Das Gehäuse 2 weist hier erste Sicherungsmittel 2.1 und zweite Sicherungsmittel 2.2 auf, welche die Stromschiene 4 in der Montagelage der elektrischen Klemme in jeweils einer Richtung senkrecht zu der Mittelachse 10 der Befestigungsmutter 6 fixieren.

Das erste Sicherungsmittel 2.1 ist als zwei Gehäusevorsprünge ausgebildet, und ist in der Montagelage der elektrischen Klemme mit zwei dazu korrespondierenden Nuten 4.1 in der Stromschiene 4 in Eingriff. Hierdurch ist die Stromschiene 4 in der Montagelage der elektrischen Klemme in Längsrichtung der Stromschiene 4 festgelegt.

Das zweite Sicherungsmittel 2.2 ist als zwei Gehäuseerhebungen ausgebildet und ist in der Montagelage der elektrischen Klemme mit der Längskante 4.2 der Stromschiene 4 in Eingriff. Hierdurch ist die Stromschiene 4 in der Montagelage der elektrischen Klemme in Querrichtung der Stromschiene 4 festgelegt.

Um den Zusammenbau der elektrischen Klemme, also deren Überführung von der in der Fig. 1 dargestellten Lage in die in Fig. 2 dargestellte Montagelage zu vereinfachen, ist hier die Schraube 8 bereits in die Befestigungsmutter 6 eingeschraubt, so dass die Handhabung für das Montagepersonal, einen Roboter oder dergleichen erleichtert ist. Aufgrund der erforderlichen Montagerichtung der aus Stromschiene 4, den beiden Befestigungsmuttern 6 und den dazu korrespondierenden Schrauben 8 gebildeten Montagegruppe, nämlich parallel zu der Mittelachse 10, muss im Bereich der Stromschiene 4 im Gehäuse 2 ausreichend Zwischenraum vorgehalten sein, was aus der Zusammenschau von Fig. 1 und 2 ersichtlich ist.

Damit der Zwischenraum in der Montagelage der elektrischen Klemme, siehe Fig. 2, nicht dazu führt, dass sich die Stromschiene 4 in ungewünschter Weise, beispielsweise bei Vibrationen oder dergleichen, aus der korrekten Lage lösen kann, ist hier eine Sicherungslasche 14 vorgesehen. Die Sicherungslasche 14 kann auf beliebige dem Fachmann bekannte und geeignete Weise an dem Gehäuse 2 angeordnet sein. Bei dem vorliegenden Ausführungsbeispiel ist die Sicherungslasche 14 an dem Gehäuse 2 angeformt, also integraler Bestandteil des Gehäuses 2.

Die Sicherungslasche 14 ist von einer in Fig. 1 und 2 dargestellten Öffnungslage in eine in Fig. 3 dargestellte Sicherungslage überführbar. Hierzu wird die Sicherungslasche 14 um eine Schwenkachse 14.1 verschwenkt. In der Sicherungslage ist die Stromschiene 4 in der Montagelage der elektrischen Klemme in Richtung parallel zu der Mittelachse 10 der Befestigungsmutter 6 zwischen dem Gehäuse 2 und der Sicherungslasche 14 fixiert. Hierfür weist die Sicherungslasche 14 drei Anpressvorsprünge 14.2 auf, wobei die Anpressvorsprünge 14.2 die Stromschiene 4 in der Sicherungslage der Sicherungslasche 14 gegen das Gehäuse 2 vorspannen. Wie aus Fig. 1 und 2 ersichtlich ist, sind die Anpressvorsprünge 14.2 rampenartig ausgebildet, so dass die Überführung der Sicherungslasche 14 von der Öffnungslage in die Sicherungslage mit weniger Kraftaufwand ermöglicht ist.

Darüber hinaus weist die Sicherungslasche 14 hier zusätzlich ein Verriegelungsmittel 14.3 auf, das in der Sicherungslage der Sicherungslasche 14 mit einem dazu korrespondierend ausgebildeten Schloss 2.3 des Gehäuses 2 derart zusammenwirkt, dass die Sicherungslasche 14 in der Sicherungslage fixiert ist. Bei dem vorliegenden Ausführungsbeispiel ist das Verriegelungsmittel 14.3 als zwei Verriegelungskloben und das Schloss als zwei Schlossfallen ausgebildet, wobei das Verriegelungsmittel 14.3 und das Schloss 2.3 in der Sicherungslage der Sicherungslasche 14 hier eine lösbare Rastverbindung herstellen. Grundsätzlich sind jedoch auch andere lösbare und unlösbare Verbindungstechniken denkbar, die der Fachmann kennt und je nach Anwendungsfall auswählen wird.

Wie bereits eingangs erwähnt, ist die elektrische Klemme des ersten Ausführungsbeispiels als eine Reihenklemme ausgebildet. Derartige Klemmen werden üblicherweise auf Tragschienen befestigt, so dass die elektrische Klemme dieses Ausführungsbeispiels zusätzlich ein Verbindungsmittel 16 aufweist, mit dem die elektrische Klemme an einer nicht dargestellten Tragschiene halterbar ist. Das Verbindungsmittel 16 ist hier als Aussenkontur der Unterseite des Gehäuses 2 ausgebildet, nämlich als Längsprofil, wobei das Verbindungsmittel 16 zur Befestigung an der Tragschiene auf dem Fachmann bekannte Art formschlüssig mit dieser in Eingriff bringbar ist.

Damit die Reihenklemme gemäß dem vorliegenden Ausführungsbeispiel auch für elektrische Leiter geeignet ist, deren Kabelschuhe oder dergleichen nicht isoliert sind, weist das Gehäuse 2 eine elektrische Isolierwand 2.4 auf, wobei die elektrische Isolierwand 2.4 aneinander angrenzende elektrische Klemmen voneinander elektrisch isoliert. Da in dem vorliegenden Ausführungsbeispiel zwei Anschlussseiten vorhanden sind, sind entsprechend auch zwei Isolierwände 2.4 vorgesehen.

Ein zweites Ausführungsbeispiel einer erfindungsgemäßen elektrischen Klemme ist in Fig. 4 dargestellt. Im Unterschied zu dem ersten Ausführungsbeispiel ist hier die Schraube 8 nicht als Sechskantschraube, sondern als eine Kreuzschlitzschraube ausgebildet. Im Übrigen entspricht das zweite Ausführungsbeispiel dem Ersten, so dass hier auf die obigen Ausführungen verwiesen werden kann. Gleiche oder sich entsprechende Bauteile sind mit identischen Bezugszeichen gekennzeichnet. Im Unterschied zu dem in den Fig. 1 bis 3 dargestellten ersten Ausführungsbeispiel sind hier die Befestigungsmuttern nicht dargestellt.

Die Erfindung ist jedoch nicht auf die erläuterten Ausführungsbeispiele beschränkt. Beispielsweise kann anstelle einer Befestigungsmutter 6 und einer dazu korrespondierenden Schraube 8 auch eine Befestigungsschraube und eine dazu korrespondierende Mutter verwendet werden. Der Fachmann wird je nach Anwendungsfall die entsprechende Auswahl treffen. Darüber hinaus ist es im Unterschied zu den erläuterten Ausführungsbeispielen denkbar, dass die Schraube 8 bzw. die Mutter an dem Gehäuse festgelegt ist.

### Bezugszeichenliste

- 2: Gehäuse
- 2.1: Erstes Sicherungsmittel
- 2.2: Zweites Sicherungsmittel
- 2.3: Schloss
- 2.4: Elektrische Isolierwand
- 4: Stromschiene
- 4.1: Nut in der Stromschiene
- 4.2: Längskante der Stromschiene
- 6: Befestigungsmutter
- 6.1: Kontaktfläche der Befestigungsmutter
- 8: Schraube
- 10: Mittelachse der Befestigungsmutter
- 12: Aufnahme
- 12.1: Kontaktfläche der Aufnahme
- 14: Sicherungslasche
- 14.1: Schwenkachse
- 14.2: Anpressvorsprung
- 14.3: Verriegelungsmittel
- 16: Verbindungsmittel

## Patentansprüche

1. Elektrische Klemme, insbesondere Reihenklemme, mit einem Gehäuse (2) und einer an dem Gehäuse (2) gehaltenen Stromschiene (4), sowie einer Befestigungsschraube oder einer Befestigungsmutter (6), die in der Benutzungslage der elektrischen Klemme mit einer dazu korrespondierenden Mutter oder Schraube (8) derart zusammenwirkt, dass ein mit der Stromschiene (4) elektrisch zu verbindender elektrischer Leiter zwischen der Mutter oder Schraube (8) und der Stromschiene (4) eingeklemmt ist, wobei in der Montagelage der elektrischen Klemme der Schraubenkopf der Befestigungsschraube an dessen oder die Befestigungsmutter (6) an deren Außenumfang in Richtung senkrecht zu der Mittelachse (10) der Befestigungsschraube oder -mutter (6) vollständig von dem Gehäuse (2) eingefasst ist, wobei das Gehäuse (2) in dem Kontaktbereich korrespondierend zu der Außenkontur der Befestigungsschraube oder -mutter (6) ausgebildet ist,
**dadurch gekennzeichnet,**
**dass** an dem Gehäuse (2) eine Sicherungslasche (14) angeordnet ist, wobei die Sicherungslasche (14) von einer Öffnungslage in eine Sicherungslage überführbar ist und in der Sicherungslage die Stromschiene (4) in der Montagelage der elektrischen Klemme in Richtung parallel zu der Mittelachse (10) der Befestigungsschraube oder -mutter (6) zwischen dem Gehäuse (2) und der Sicherungslasche (14) fixiert ist.

2. Elektrische Klemme nach Anspruch 1,
**dadurch gekennzeichnet,**
**dass** die Befestigungsschraube oder -mutter (6) und die dazu korrespondierende Mutter oder Schraube (8) als Sechskantschrauben u. -muttern ausgebildet sind.

3. Elektrische Klemme nach Anspruch 1 oder 2,
**dadurch gekennzeichnet,**
**dass** das Gehäuse (2) ein Sicherungsmittel (2.1, 2.2) aufweist, welches die Stromschiene (4) in der Montagelage der elektrischen Klemme in einer Richtung senkrecht zu der Mittelachse (10) der Befestigungsschraube oder - mutter (6) fixiert.

4. Elektrische Klemme nach einem der Ansprüche 1 bis 3,
**dadurch gekennzeichnet,**
**dass** die Sicherungslasche (14) einen Anpressvorsprung (14.2) aufweist, wobei der Anpressvorsprung (14.2) die Stromschiene (4) in der Sicherungslage der Sicherungslasche (14) gegen das Gehäuse (2) vorspannt.

5. Elektrische Klemme nach einem der Ansprüche 1 bis 4,
**dadurch gekennzeichnet,**
**dass** die Sicherungslasche (14) ein Verriegelungsmittel (14.3) aufweist, das in der Sicherungslage der Sicherungslasche (14) mit einem dazu korrespondierend ausgebildeten Schloss (2.3) des Gehäuses (2) derart zusammenwirkt, dass die Sicherungslasche (14) in der Sicherungslage fixiert ist.

6. Elektrische Klemme nach einem der Ansprüche 1 bis 5,
**dadurch gekennzeichnet,**
**dass** die Slcherungslasche (14) an dem Gehäuse (2) angeformt ist.

7. Elektrische Klemme nach einem der Ansprüche 1 bis 6,
**dadurch gekennzeichnet,**
**dass** die Mutter oder Schraube an dem Gehäuse festgelegt ist.

8. Elektrische Klemme nach einem der Ansprüche 1 bis 7,
**dadurch gekennzeichnet,**
**dass** die elektrische Klemme ein Verbindungsmittel (16) aufweist, mit dem die elektrische Klemme an einer Tragschiene halterbar ist.

9. Elektrische Klemme nach einem der Ansprüche 1 bis 8,
**dadurch gekennzeichnet,**
**dass** die elektrische Klemmen als eine Reihenklemme ausgebildet ist und das Gehäuse (2) eine elektrische Isolierwand (2.4) aufweist, wobei die elektrische Isolierwand (2.4) aneinander angrenzende elektrische Klemmen voneinander elektrisch isoliert.

## Claims

1. An electrical terminal, in particular a terminal block, with a housing (2) and a conductor bar (4) held on the housing (2), and with a fastening screw or a fastening nut (6), which, in the position of use of the electrical terminal, interacts with a nut or screw (8) corresponding thereto in such a manner that an electrical conductor to be electrically connected to the conductor bar (4) is clamped between the nut or screw (8) and the conductor bar (4), wherein in the mounting position of the electrical terminal, the screw head of the fastening screw or the fastening nut (6) is completely enclosed at the outer periphery thereof by the housing (2) in a direction perpendicular to the centre axis (10) of the fastening screw or nut (6), wherein the housing (2) is formed in the contact region in a manner corresponding to the outer contour of the fastening screw or nut (6),
**characterized in**
**that** a security tab (14) is arranged on the housing (2), wherein said security tab (14) can be moved from an opening position into a security position, and in the security position the conductor bar (4), in the mounting position of the electrical terminal, is fixed in a direction parallel to the centre axis (10) of the fastening screw or nut (6) between the housing (2) and the security tab (14).

2. The electrical terminal according to claim 1,
**characterized in**
**that** the fastening screw or nut (6) and the nut or screw (8) corresponding thereto are formed as hexagonal screws and nuts.

3. The electrical terminal according to claim 1 or 2,
**characterized in**
**that** the housing (2) comprises a securing means (2.1, 2.2), which in the mounting position of the electrical terminal fixes the conductor bar (4) in a direction perpendicular to the centre axis (10) of the fastening screw or nut (6).

4. The electrical terminal according to any one of claims 1 to 3,
**characterized in**
**that** the security tab (14) comprises a contact projection (14.2), wherein in the security position of the security tab (14) said contact projection (14.2) braces the conductor bar (4) against the housing (2).

5. The electrical terminal according to any one of claims 1 to 4,
**characterized in**
**that** the security tab (14) comprises a locking means (14.3), which in the security position of the security tab (14) interacts with a lock (2.3) of the housing (2) corresponding thereto, in such a manner that the security tab (14) is fixed in the security position.

6. The electrical terminal according to any one of claims 1 to 5,
**characterized in**
**that** the security tab (14) is moulded onto the housing (2).

7. The electrical terminal according to any one of claims 1 to 6,
**characterized in**
**that** the nut or screw is fixed onto the housing.

8. The electrical terminal according to any one of claims 1 to 7,
**characterized in**
**that** the electrical terminal comprises a connecting part (16) with which the electrical terminal can be attached to a mounting rail.

9. The electrical terminal according to any one of claims 1 to 8,
**characterized in**
**that** the electrical terminal is implemented as a terminal block and the housing (2) comprises an electrical insulating wall (2.4), wherein the electrical insulating wall (2.4) electrically insulates adjoining electrical terminals from one another.

## Revendications

1. Borne électrique, en particulier borne serre-fils, avec un boîtier (2) et un rail électrique (4) maintenu sur le boîtier (2), ainsi qu'une vis de fixation ou un écrou de fixation (6) qui, dans la position de fixation de la borne électrique, coopère avec un écrou ou une vis (8) correspondante de manière à ce qu'un conducteur électrique à relier électriquement au rail électrique (4) soit serré entre l'écrou ou la vis (8) et le rail électrique (4), moyennant quoi dans la position de montage de la borne électrique, la tête de vis de la vis de fixation ou de l'écrou de fixation (6) est complètement enchâssé(e) sur son pourtour extérieur, en direction perpendiculaire à l'axe central (10) de la vis de fixation ou de l'écrou de fixation (6), par le boîtier (2), moyennant quoi le boîtier (2) est réalisé, dans la zone de contact, de manière correspondante au contour extérieur de la vis de fixation ou de l'écrou de fixation (6),
**caractérisée**
**en ce qu'**une languette de sécurité (14) est disposée sur le boîtier (2), moyennant quoi il est possible de faire passer la languette de sécurité (14) d'une position d'ouverture à une position de sécurité, et dans la position de sécurité, le rail électrique (4) étant fixé dans la position de montage de la borne électrique en direction parallèle à l'axe central (10) de la vis de fixation ou de l'écrou de fixation (6) entre le boîtier (2) et la languette de sécurité (14).

2. Borne électrique selon la revendication 1,
**caractérisée**
**en ce que** la vis de fixation ou l'écrou de fixation (6) et la vis ou l'écrou (8) correspondant(e) sont réalisés/réalisées en tant que vis ou écrous hexagonaux.

3. Borne électrique selon la revendication 1 ou 2,
**caractérisée**
**en ce que** le boîtier (2) présente un moyen de sécurité (2.1, 2.2), lequel fixe le rail électrique (4) dans la position de montage de la borne électrique dans une direction perpendiculaire à l'axe central (10) de la vis de fixation ou de l'écrou de fixation (6).

4. Borne électrique selon l'une des revendications 1 à 3,
**caractérisée**
**en ce que** la languette de sécurité (14) présente une saillie de pression (14.2), la saillie de pression (14.2) pré-contraignant le rail électrique (4), dans la position de sécurité de la languette de sécurité (14), contre le boîtier (2).

5. Borne électrique selon l'une des revendications 1 à 4,
**caractérisée**
**en ce que** la languette de sécurité (14) présente un moyen de verrouillage (14.3) lequel, dans la position de sécurité de la languette de sécurité (14), coopère avec une serrure (2.3) correspondante du boîtier (2) de manière à ce que la languette de sécurité (14) est fixée dans la position de sécurité.

6. Borne électrique selon l'une des revendications 1 à 5,
**caractérisée**
**en ce que** la languette de sécurité (14) est moulée sur le boîtier (2).

7. Borne électrique selon l'une des revendications 1 à 6,
**caractérisée**
**en ce que** l'écrou ou la vis est fixé(e) sur le boîtier.

8. Borne électrique selon l'une des revendications 1 à 7,
**caractérisée**
**en ce que** la borne électrique présente un moyen de liaison (16) avec lequel la borne électrique peut être maintenue sur un rail de support.

9. Borne électrique selon l'une des revendications 1 à 8,
**caractérisée**
**en ce que** la borne électrique est réalisée en tant qu'une borne serre-fils et en ce que le boîtier (2) présente une paroi d'isolation électrique (2.4), la paroi d'isolation électrique (2.4) isolant électriquement les unes des autres des bornes électriques adjacentes.
